# EUROPÄISCHE PATENTSCHRIFT

(11) **EP 0 066 826 B1**
(45) Veröffentlichungstag und Bekanntmachung des Hinweises auf die Patenterteilung: **02.09.1987**
(21) Anmeldenummer: 82104763.6
(22) Anmeldetag: 29.05.1982
(51) Int. Cl.: H01H 27/06

(54) **Schlüsselschalter**
Key switch
Interrupteur à clef

(30) Priorität: 04.06.1981 DE 8116566 U
(43) Veröffentlichungstag der Anmeldung: 15.12.1982
(73) Patentinhaber: EBE Elektro-Bau-Elemente GmbH, D-7022 Leinfelden-Echterdingen 3 (DE)
(72) Erfinder: Glaser, Karl, D-7022 Leinfelden-Echterdingen 3 (DE)
(74) Vertreter: Rotermund, Hanns-Jörg, Dipl.-Phys.

## Beschreibung

Die Erfindung betrifft einen Schlüsselschalter mit in einem Schloßgehäuse angeordnetem Schloß und einem vorzugsweise mehrstufigen mit Rastwerk versehenen Schalter, welcher mittels eines Zwischenstückes am Schloßgehäuse gehaltert ist, wobei die Schalterachse innerhalb des Zwischenstückes mittels Kupplungselementen, beispielsweise mittels eines im Querschnitt unrunden Abschnittes, in schloßseitige Gegenkupplungselemente, beispielsweise Klauen, eingreift, derart daß bei Verdrehen eines in das Schloß einführbaren Schlüssels der Schalter betätigt wird.

Ein derartiger Schlüsselschalter ist aus der DE-A- 2 646 015 zu entnehmen. Bei diesem bekannten Schalter bildet das Zwischenstück einen Teil des Schaltergehäuses, welches neben dem eigentlichen elektrischen Schaltwerk auch das Rastwerk des Schalters umschließt. Auch wenn Schalt- und Rastwerk aus herkömmlichen Teilen aufgebaut sein mögen, so stellt der bekannte Schalter insgesamt ein relativ aufwendiges Sonderteil dar, welches zur Montage von Schlüsselschaltern bereitgehalten werden muß. Darüber hinaus verhindert die Unterbringung von Rastwerk und elektrischem Schaltwerk in einem gemeinsamen Gehäuse eine einfache Umrüstung bzw. Anpassung des Schlüsselschalters an unterschiedliche elektrische Schaltungen. Eine derartige Umrüstbarkeit ist jedoch Auzustreben, weil Schlüsselschalter keine Großserien-Elemente darstellen, sondern je nach Einzelfall unterschiedliche Aufgaben erfüllen sollen, ohne daß für wechselnde Einsatzzwecke unterschiedliche Schalter konstruiert und bereitgehalten werden müssen.

Die DE-A- 2 502 194 zeigt einen Schlüsselschalter, bei dem das Zwischenstück durch eine Haltescheibe sowie ein topfartiges Teil aus elastischem Material mit Ausnehmungen zum Einrasten von Nasen der Haltescheibe gebildet wird. Das topfartige Teil umschließt das Gehäuse des Schlosses, mit dem zusammen es an einer das Schloßgehäuse tragenden Frontplatte montiert wird. Dabei wird die Frontplatte, welche ebenso wie das topfartige Teil eine Ausnehmung zum Einstecken des Schloßgehäuses aufweist, zusammen mit der Stirnwand des topfartigen Teiles zwischen einem auf der Frontseite der Frontplatte aufliegenden Kragen des Schloßgehäuses und einer Mutter festgespannt, welche sich auf das dazu mit Gewinde versehene Schloßgehäuse aufschrauben läßt. Der Schalter, beispielsweise ein Paketschalter, wird mittels Bolzen an der Haltescheibe befestigt, die sodann ihrerseits mit den genannten Nasen in die Aussparungen des topfartigen Teiles eingerastet wird. Bei dieser Anordnung ist die Gewährleistung einer hinreichenden mechanischen Stabilität problematisch. Im übrigen kann der schafter mit der Haltescheibe nur dann verbunden werden, wenn diese vom topfartigen Teil getrennt ist. Dementsprechend müssen also zur Bildung des Zwischenstückes zwei unterschiedliche, leicht verlierbare Teile vorrätig gehalten werden.

Bei einem aus dem DE-U- 7 926 499 bekannten Schlüsselschalter ist der Schalter mittels einer am Schaltergehäuse angeordneten und von der Schalterwelle durchsetzten Buchse in eine Öffnung in einer vom Schloßgehäuse abgewandten Stirnwand des Zwischenstückes eingesetzt. Die Buchse wird auf der dem Schloß zugewandten Seite dieser Stirnwand mittels eines dieselbe hintergreifenden Mitnehmerelementes und auf der anderen Seite der Stirnwand mittels einer Kontermutter gehalten, die auf dem Gewinde der Buchse gegen das Mitnehmerelement gespannt ist. Diese Konstruktion ist aufwendig, da die in der Regel aus Metall gefertigte Buchse verhältnismäßig teuer ist und einen erheblichen Anteil des gesamten Schalterpreises verursacht. Auch bei diesem Schlüsselschalter scheinen das elektrische Schaltwerk sowie das Rastwerk in einem gemeinsamen Gehäuse untergebracht zu sein, so daß wiederum eine einfache Umrüstung bzw. Anpassung des Schlüsselschalters an unterschiedliche elektrische Schaltungen erschwert wird.

Deshalb ist es Aufgabe der Erfindung, einen Schlüsselschalter zu schaffen, welcher mit geringem Herstellungsaufwand produziert werden kann und eine gute mechanische Stabilität sowie eine hohe konstruktive Flexibilität zur Anpassung an unterschiedliche Einsatzbedingungen bietet.

Diese Aufgabe wird dadurch gelöst, daß bei einem Schlüsselschalter der eingangs angegebenen Art das Rastwerk gesondert vom Schalter in einem eigenen Rastwerkgehäuse angeordnet ist, daß, das Zwischenstück zusammen mit dem Rastwerk und der Schalterwelle ein vorfertigbares Bauteil bilden, daß eine schalterseitige Stirnwand des Zwischenstückes die ihm zugewandte offene seite des Rastwerkgehäuses abdeckt und daß ein Ende der Schalterwelle zum Aufschieben unterschiedlicher Schalter aus dem Rastwerkgehäuse herausragt.

Das mit dem Rastwerk kombinierte Zwischenstück bildet also ein Halte- und Lagerteil für die Schalterwelle, deren schloßseitiges Ende bei Verbindung von Zwischenstück und Schloßgehäuse durch den Eingriff der Kupplungs- und Gegenkupplungselemente zusätzlich auch am Schloß abgestützt wird. Diese Bauweise ermöglicht eine hohe mechanische Stabilität, wobei je nach Bedarf unterschiedliche, Schalter auf die Schalterwelle aufschiebbar sind. Des weiteren ist vorteilhaft, daß das Schloß sowie das durch das Zwischenstück, das Rastwerk sowie die Schalterwelle gebildete Bauteil als mechanisches Betätigungsorgan des Schalters gemeinsam mit dem Gehäuse, dem Chassis od.dgl. der durch den Schlüsselschalter zu steuernden Vorrichtung vormontiert werden können, während das eigentliche elektrische Schaltwerk gesondert hergestellt wird. Dies ist im Hinblick auf niedrige Herstellungskosten außerordentlich erwünscht, weil bei der Produktion elektrischer Schaltungen u.dgl. regelmäßig an die Sauberkeit sehr hohe Anforderungen gestellt werden, die bei der Produktion mechanischer Baugruppen im allgemeinen nicht erfüllt werden müssen.

Zur Halterung des Rastwerkgehäuses am Zwischenstück können auf der dem Schloß zugewandten Seite der schalterseitigen Stirnwand des Zwischenstückes und/oder der dem Schalter zugewandten Seite des Rastwerkgehäuses Klemmringe, die die Stirnwand bzw. das Rastwerkgehäuse hintergreifen, in Nuten an der Schalterwelle eingesetzt sein. Dadurch wird eine sichere und leicht montierbare Halterung des Rastwerkes in Achsrichtung der Schalterwelle gewährleistet. Um das Rastwerkgehäuse bzw. das Rastwerk undrehbar am Zwischenstück festzuhalten, ist zweckmäßigerweise vorgesehen, das Rastwerkgehäuse als becherartiges Teil mit Fortsätzen an seinem die Becheröffnung begrenzenden Rand in entsprechende, gegengleiche Aussparungen an der Stirnwand des Zwischenstückes einzusetzen.

Das Gehäuse des Schalters kann in prinzipiell gleicher Weise angeordnet werden, wie sie für die Anordnung des Rastwerkes am Zwischenstück vorgesehen ist. So kann einerseits mittels gegengleicher, zusammenwirkender Vorsprünge bzw. Ausnehmungen am Rastwerkgehäuse sowie am Gehäuse des Schalters ohne großen Herstellungsaufwand eine undrehbare Verbindung zwischen den Gehäuseteilen gewährleistet werden. Im übrigen ist auf der vom Schloß abgewandten Seite des Schaltergehäuse bevorzugt ein dasselbe hintergreifender Klemmring in eine Ringnut der Schalterwelle einsetzbar, um das Schaltergehäuse axial zu sichern.

Des weiteren kann an der schalterseitigen Stirnwand des Zwischenstückes auf der dem Rastwerk zugekehrten Seite eine Ringanordnung mit mindestens einem auf deren Innenumfang angeordneten Radialfortsatz drehfest angeordnet sein, welcher als Anschlag mit einem auf der Schalterwelle angeordneten und mit dieser drehbaren, nockenartigen Teil zusammenwirkt. Mit dieser Anordnung läßt sich der Schwenkwinkel der Schalterwelle begrenzen bzw. ein Überdrehen derselben über 360° hinaus verhindern.

Die Ringanordnung wird zweckmäßigerweise mittels stirnseitiger Vorsprünge in gegengleiche Aussparungen an der Stirnwand eingesteckt. Zur Sicherung der Ringanordnung gegen Herausfallen dient ein auf der Schalterwelle axial unverschiebbares gehaltenes Schalterteil, wie z. B. ein Rastkugelkäfig, welcher an der Ringanordnung gleitend anliegt.

Das Zwischenstück ist bei einer bevorzugten Ausführungsform der Erfindung als becherförmiges, eine Öffnung für die Schalterwelle im die Stirnwand bildenden Becherboden aufweisendes Teil mit dem Schloßgehäuse, z. B. einer Flanschplatte am Schloßgehäuse, verschraubt, wobei die zugehörigen Schrauben in nutenförmigen Kanälen auf der Umfangswandung bzw. den Seitenwänden des Zwischenstückes angeordnet sind. Da die Schraubkanäle seitlich offen sind, lassen sich die Schrauben unter guter Sichtkontrolle einführen und in zugehörigen Bohrungen am Schloßgehäuse verschrauben. Außerdem ist bei dieser Anordnung vorteilhaft, daß zur Befestigung des Zwischenstückes keine über dessen Konturen hinausstehenden Teile notwendig sind.

Nachfolgend werden bevorzugte Ausführungsbeispiele der Erfindung anhand der Figuren erläutert. Dabei zeigt
Fig. 1 eine Seitenansicht eines erfindungsgemäßen Schlüsselschalters,
Fig. 2 eine Achsansicht des Zwischenstückes gemäß dem Pfeil 11 in Fig. 1 bei abgenommenem Schalter- bzw. Rastwerkgehäuse,
Fig. 3 einen ausschnittsweisen Längsschnitt in Achsrichtung der Schalterwelle der Ausführungsform nach Fig. 1 und
Fig. 4 einen der Fig. 3 entsprechenden Längsschnitt einer abgewandelten Ausführungsform der Erfindung.

Die in den Fig. 1 bis 3 dargestellte Ausführungsform besteht im wesentlichen aus einem ein Zylinderschloß aufnehmenden Schloßgehäuse 1 mit einer Flanschplatte 2, einem an der Flanschplatte 2 angeordneten Zwischenstück 3, einem an der vom Schloßgehäuse 1 abgewandten Stirnwand 4 des Zwischenstückes angeordneten Rastwerk 5 sowie einem mit demselben verbindbaren Schalter 6.

Die Flanschplatte 2 besitzt Durchbohrungen 7 zur Aufnahme von nicht dargestellten Schrauben, um das Schloßgehäuse an einer entsprechenden Öffnung einer Frontwand eines den Schlüsselschalter aufnehmenden Gerätes befestigen zu können.

Auf der dem Zwischenstück 3 zugewandten Seite der Flanschplatte 2 sind Gewindesackbohrungen angeordnet, in die Schrauben 8 eingeschoben werden können, welche in nutenförmigen Schraubkanälen 9 des becherartig ausgebildeten Zwischenstückes 3 zu dessen Befestigung an der Flanschplatte 2 angeordnet sind. Die Schraubkanäle 9 können zur Stirnwand 4 hin trichterförmig erweitert sein, um entsprechend konisch geformten Schraubköpfen Platz zu bieten.

Innerhalb des becherförmigen Zwischenstückes 3 befinden sich durch Verdrehen eines in das Schloß eingeschobenen Schlüssels 10 betätigbare Mitnehmerklauen 11, die aus einem einen Teil des Schloßgehäuses bildenden Absatz 12 herausstehen und eine passend unrunde Schalterwelle 13 zur Mitnahme umgreifen. Die Schalterwelle 13 dient neben der Schalterbetätigung zur Halterung des becherförmigen Rastwerkgehäuses 14 sowie des Schaltergehäuses 15. Dazu ist auf der Schalterwelle 13 innerhalb des Zwischenstückes 3 nahe der Stirnwand 4 eine Ringnut angeordnet, auf die ein C-förmiger, die Stirnwand 4, gegebenenfalls unter Zwischenschaltung eines Zwischenringes, hintergreifender Klemmring 16 aufgeschoben ist. Ein entsprechender Klemmring 17 ist auf der von der Schalterwelle 13 durchsetzten Wand 18 des Rastwerkgehäuses außen in einer Ringnut auf der Schalterwelle 13 angeordnet. Ein weiterer, auf der Schalterwelle 13 angeordneter Klemmring 190 hintergreift das von der Schalterwelle 13 durchdrungene Schaltergehäuse 15.

Durch Vorsprünge 140 am die Öffnung des becherförmigen Rastwerkgehäuses 14 umgrenzenden Rand sowie am Schaltergehäuse 15, die in entsprechende Ausnehmungen 150 in der Stirnwand 4 des Zwischenstückes 3 bzw. der Wand 18 des Rastwerkgehäuses 14 eingreifen, wird eine gegenseitige von Zwischenstück 3 Rastwerksgehäuse 14 und Schaltergehäuse 15 Verdrehung verhindert.

Die innere Umfangsfläche des Rastwerkgehäuses 14 besitzt eine Rastverzahnung, die mit in Radialkanalen 160 eines auf der Schalterwelle nichtdrehbar gelagerten Rastrades 170 angeordneten, federbeaufschlagten Rastkugeln 180 zusamnenwirkt. Das Rastrad kann mit entsprechend unrunder Achsöffnung axial verschiebbar auf der Schalterwelle 13 innerhalb des Rastwerkgehäuses 14 angeordnet sein.

Mittels stirnseitiger Fortsätze 19, welche in entsprechende Ausnehmungen 20 auf der rastwerkseitigen Seite der Stirnwand 4 des Zwischenstückes 3 eingeschoben sind, kann an der Stirnwand 4 eine Ringanordnung 21 gehaltert sein, die von der Schalterwelle 13 durchsetzt wird und an deren Innenumfang ein, gegebenenfalls auch zwei zur Schalterwelle 13 hin weisende Radialfortsätze 22 angeordnet sind. Diese Radialfortsätze 22 wirken als Anschlag mit einem Nocken 23 zusammen, welcher an einem auf der Schalterwelle 13 aufgefädelten und dort durch Formschluß undrehbaren Ring 24 angeordnet ist. Aufgrund dieser Anordnung wird die maximale Verschwenkbarkeit der Schalterwelle 13 begrenzt bzw. ein Weiterdrehen der Schalterwelle 13 über 360° hinaus verhindert.

Die Ringanordnung 21 liegt am Rastrad 170 gleitend an, welches wiederum auf der Innenseite der Wand 18 des Rastwerkgehäuses 14 drehfähig anliegt, so daß die Ringanordnung 21 mit ihren stirnseitigen Fortsätzen 19 nicht aus ihrem durch die Ausnehmungen 20 in der Stirnwand 4 gebildeten Sitz herausfallen kann.

Bei der Ausführungsform nach Fig. 4 besitzt das Zwischenstück 3, welches hier eine seitliche Öffnung 25 aufweist, eine weitere Stirnwand 26, die mittels einer zur Schalterwelle 13 koaxialen Öffnung 27 auf den Absatz 12 des Schloßgehäuses 1 geschoben ist und auf demselben mittels einer C-förmigen Klammer 28 gehaltert ist, welche in eine Ringnut auf dem Absatz 12 eingesetzt ist. Durch gegengleiche Vorsprünge und Ausnehmungen (nicht dargestellt) an der weiteren Stirnwand 26 und dem Schloßgehäuse 1 wird eine undrehbare Verbindung von Zwischenstück 3 und Schloßgehäuse 1 hergestellt.

## Patentansprüche

1. Schlüsselschalter mit in einem Schloßgehäuse (1) angeordnetem Schloß und einem - vorzugsweise mehrstufigen - mit Rastwerk (5) versehenen Schalter (6), welcher mittels eines Zwischenstückes (3) am Schloßgehäuse (1) gehaltert ist wobei die Schalterachse (13) innerhalb des Zwischenstückes (3) mittels Kupplungselementen, beispielsweise mittels eines im Querschnitt unrunden Abschnittes, in schloßseitige Gegenkupplungselemente, beispielsweise Klauen (11), eingreift, derart, daß bei Verdrehen eines in das Schloß einführbaren Schlüssels (10) der Schalter betätigt wird, dadurch gekennzeichnet, daß das Rastwerk (5) gesondert vom Schalter (6) in einem eigenen Rastwerkgehäuse (14) angeordnet ist, daß das Zwischenstück (3) zusammen mit dem Rastwerk (5) und der Schalterwelle (13) ein vorfertigbares Bauteil bilden, daß eine schalterseitige Stirnwand (4) des Zwischenstückes (3) die ihm zugewandte offenen Seite des Rastwerkgehäuses (14) abdeckt und daß ein Ende der Schalterwelle (13) zum Aufschieben unterschiedlicher Schalter (6) aus dem Rastwerkgehäuse (14) herausragt.

2. Schlüsselschalter nach Anspruch 1, dadurch gekennzeichnet, daß auf der dem Schloß (1) zugewandten Seite der schalterseitigen Stirnwand (4) des Zwischenstückes (3) und/oder der dem Schalter (6) zugewandten Seite des Rastwerksgehäuses (14) Klemmringe (16, 17), die die Stirnwand (4) bzw. das Rastwerksgehäuse (14) hintergreifen, in Nuten an der Schalterwelle (13) eingesetzt sind.

3. Schlüsselschalter nach einem der Ansprüche 1 oder 2, dadurch gekennzeichnet, daß das Rastwerksgehäuse (14) als becherartiges Teil mit Fortsätzen (140) an seinem die Becheröffnung begrenzenden Rand in entsprechende, gegengleiche Aussparungen (150) an der Stirnwand (4) des Zwischenstückes (3) eingesetzt ist.

4. Schlüsselschalter nach einem der Ansprüche 1 bis 3, dadurch gekennzeichnet, daß auf der vom Schieß (1) abgewandten Seite des Schaltergehäuses (15) ein dasselbe hintergreifender Klemmring (190) in eine Ringnut der Schalterwelle (13) einsetzbar ist.

5. Schlüsselschalter nach einem der Ansprüche 1 bis 4, dadurch gekennzeichnet, daß an der dem Rastwerk (5) zugekehrten Seite der Stirnwand (4), eine Ringanordnung (21) mit mindestens einem am Innenumfang des Ringes angeordneten Radialfortsatz (22) drehfest angeordnet ist, der als Anschlag mit einem auf der Schalterwelle (13) angeordneten und mit dieser drehbaren, nockenartigen Teil (23) zusammenwirkt.

6. Schlüsselschalter nach Anspruch 5, dadurch gekennzeichnet, daß an der Ringanordnung (21) stirnseitige Vorsprünge (19) angeordnet sind, die in gegengleiche, an der Stirnwand (4) ausgebildete Aussparungen (20) eingesetzt sind und daß die Ringanordnung (21) gegen Herausfallen durch ein auf der Schalterwelle (13) axial unverschiebbar gehaltenes Schalterteil, wie z. B. einen Rastkugelkäfig, gesichert ist, welches an der Ringanordnung (21) gegenüber dieser verdrehbar anliegt.

7. Schlüsselschalter nach einem der Ansprüche 1 bis 6, dadurch gekennzeichnet, daß das Zwischenstück (3) als becherförmiges, eine Öffnung für die Schalterwelle im die Stirnwand (4) bildenden Becherboden aufweisendes Teil ausgebildet ist und mit dem Schloßgehäuse (1), z. B. mit einer an diesem vorgesehenen Flanschplatte (2) verschraubt ist und daß die zugehörigen Schrauben (8) in nutenförmigen Kanälen (9) auf der Umfangswand des Zwischenstückes (3) angeordnet sind.

## Claims

1. Key switch comprising a lock arranged in a lock housing (1) and a - preferably multi-stage - switch (6) provided with a latch mechanism (5), with the switch being held on the lock housing (1) by means of an intermediate piece (3), and with the switch shaft (13) engaging within the intermediate piece (3) by means of coupling elements, for example by means of a portion having a non-round cross-section, in lock-side counter coupling elements, for example claws (11), in such a way that the switch is actuated on rotating a key (10) insertable into the lock, characterized in that
the latch mechanism (5) is disposed separate from the switch (6) in its own latch mechanism housing (14); in that the intermediate piece (3) together with the latch mechanism (5) and the switch shaft (13) form a prefabricatable component; in that a switch-side end wall (4) of the intermediate piece (3) covers over the open side of the latch mechanism housing (14) which faces it; and in that an end of the switch shaft (13) projects out of the latch mechanism housing (14) so that different switches (6) can be pushed into place.

2. A key switch in accordance with claim 1, characterized in that locking rings (16,17) are inserted into grooves on the switch shaft (13) at the side of the switch-side end wall (4) of the intermediate piece (3) facing the lock (1) and/or on the side of the latch mechanism housing (14) facing the switch (6), with the locking rings (16, 17) engaging behind the end wall (4) and/or the latch mechanism housing (14).

3. A key switch in accordance with one of the claims 1 or 2, characterized in that the latch mechanism housing (14) is inserted as a cup-like part with projections (140) at its edge bounding the cup opening into corresponding recesses (150) at the end wall (4) of the intermediate piece (3).

4. A key switch in accordance with one of the claims 1 to 3, characterized in that a locking ring (190) is insertable into a ring groove of the switch shaft (13) at the side of the switch housing (15) facing away from the lock (1), with the clamping ring (190) engaging behind this side of the switch housing.

5. A key switch in accordance with one of the claims 1 to 4, characterized in that a ring arrangement (21) having at least one radial projection (22) arranged on the inner periphery of the ring is rotationally fixedly arranged on the side of the end wall (4) facing the latch mechanism (5), with the radial projection cooperating as an abutment with a cam-like part (23) arranged on the switch shaft (13) and rotatable with the latter.

6. A key switch in accordance with claim 5, characterized in that end face projections (19) are arranged on the ring arrangement (21) which engage in complementary recesses (20) formed at the end wall (4); and in that the ring arrangement (21) is protected against dropping out by a switch part which is axially non- displaceably held on the switch shaft (13) such as for example a latch ball cage, which contacts the ring arrangement (21) and is rotatable relative thereto.

7. A key switch in accordance with one of the claims 1 to 6, characterized in that the intermediate piece (3) is formed as a cup-like part having an opening for the switch shaft in the cup base which forms the end wall (4) and is screwed to the lock housing (1), for example to a flange plate (2) provided on the latter; and in that the associated screws (8) are disposed in groove-like channels (9) at the peripheral wall of the intermediate piece (3).

## Revendications

1. Interrupteur à clé comportant une serrure montée dans un boîtier de serrure (1) et un interrupteur (6) - de préférence à plusieurs plots - équipé d'un mécanisme d'encliquetage (5) et qui est maintenu, à l'aide d'un élément intercalaire (3), sur le boitier de serrure (1), l'axe (13) de l'interrupteur s'engageant à l'intérieur de l'élément intercalaire (3), au moyen d'organes d'accouplement, par exemple au moyen de sections transversales non circulaires,dans des organes d'accouplement antagonistes, par exemple des griffes (11), présents du côté de la serrure, de telle sorte que lors d'une rotation d'une clé (10) pouvant être insérée dans la serrure, l'interrupteur est actionné, caractérisé en ce que le mécanisme d'encliquetage (5) est disposé séparément de l'interrupteur (6) dans un boîtier particulier (14) du mécanisme d'encliquetage, que l'élément intercalaire (3) forme, avec le mécanisme d'encliquetage (5) et l'arbre (13) de l'interrupteur, un composant pouvant être préfabriqué, qu'une paroi frontale (4), côté interrupteur, de l'élément intercalaire (3) ferme la face ouverte, tournée vers l'élément intercalaire, du boîtier (14) du mécanisme d'encliquetage et qu'une extrémité de l'arbre (13) de l'interrupteur fait saillie hors du boîtier (14) du mécanisme d'encliquetage de manière à permettre le montage d'interrupteurs différents (6).

2. Interrupteur à clé selon la revendication 1, caractérisé en ce que, sur le côté, tourné vers la serrure (1), de la paroi frontale (4), situé côté interrupteur, de l'organe intercalaire (3) et/ou sur le côté, tourné vers l'interrupteur (6), du boîtier (14) du mécanisme d'encliquetage, des bagues de serrage (16, 17), qui s'engagent derrière la paroi frontale (4) ou derrière le boîtier (14) du mécanisme d'encliquetage, sont insérées dans des rainures ménagées dans l'arbre (13) de l'interrupteur.

3. Interrupteur à clé selon l'une des revendications 1 ou 2, caractérisé en ce que le boîtier (14) du mécanisme d'encliquetage est inséré, sous la forme d'une partie en forme de pot comportant des appendices saillants (140) sur son bord délimitant l'ouverture du pot, dans des évidements diamétralement opposés correspondants (150) ménagés dans la paroi frontale (4) de l'élément intercalaire (3).

4. Interrupteur à clé selon l'une des revendications 1 à 3, caractérisé en ce que sur le côté, situé à l'opposé de la serrure (1), du boîtier (15) de l'interrupteur, une bague de serrage (190) s'engageant derrière ce boîtier peut être insérée dans une gorge annulaire que porte l'arbre (13) de l'interrupteur.

5. Interrupteur à clé selon l'une des revendications 1 à 4, caractérisé en ce que sur la face, tournée vers le mécanisme d'encliquetage (5), de la paroi frontale (4) se trouve disposé, en y étant bloqué en rotation, un ensemble en forme d'anneau (21) comportant au moins un appendice saillant radial (22) disposé sur le pourtour intérieur de la baque et qui coopère, à la manière d'une butée, avec une partie en forme de came (23) disposée sur l'arbre (13) de l'interrupteur et pouvant tourner avec de dernier.

6. Interrupteur à clé selon la revendication 5, caractérisé en ce que sur l'ensemble en forme d'anneau (21) se trouvent ménagés des appendices saillants frontaux (19), qui sont insérés dans des évidements diamétralement opposés (20), ménagés dans la paroi frontale (4), et que l'ensemble en forme d'anneau (21) est protégé de toute chute par un élément de l'interrupteur, comme par exemple une cage sphérique d'encliquetage, maintenue sans possibilité de déplacement axial sur l'arbre (13) de l'interrupteur, cet élément de l'interrupteur s'appliquant sur l'ensemble en forme d'anneau (21), tout en pouvant tourner par rapport à ce dernier.

7. Interrupteur à clé selon l'une des revendications 1 à 6, caractérisé en ce que l'élément intercalaire (3) est réalisé sous la forme d'une partie en forme de pot, comportant une ouverture prévue pour l'arbre de l'interrupteur et ménagée dans le fond du pot constituant la paroi frontale (4), et est fixé par vissage au boitier de serrure (1), par exemple à l'aide d'une plaque en forme de bride (2) prévue sur ce boîtier, et que les vis associées (8) sont disposées dans des canaux en forme de rainures (9) ménagés dans la paroi circonférentielle de l'élément intercalaire (3).
